# FASCICULE DE BREVET EUROPEEN

(11) **EP 0 262 056 B1**
(45) Date de publication et mention de la délivrance du brevet: **30.10.1991**
(21) Numéro de dépôt: 87420227.8
(22) Date de dépôt: 27.08.1987
(51) Int. Cl.: G01R 31/02, G01R 19/15, H01T 1/12

(54) **Indicateur pour la signalisation de la mise en court-circuit d'un parafoudre**
Anzeiger zum Melden eines Kurzschlusses in einer Blitzschutzvorrichtung
Indicator for signalizing a short circuit in a lightning arrester

(30) Priorité: 28.08.1986 FR 8612297
(43) Date de publication de la demande: 30.03.1988
(73) Titulaire: FERRAZ Société Anonyme, F-69003 Lyon (FR)
(72) Inventeur: Cinquin, Jean-Pierre, F-38460 Cremieu (FR)
(74) Mandataire: Monnier, Guy

(56) Documents cités:
- CH-A- 519 757
- DE-A- 2 707 425
- US-H- 515 452
- ELEKTRONISCHE ZEITSCHRIFT, vol. 99, no. 6, 1978, page 364; K.PFISTERER GmbH & CO.KG; "Kurzschlussanzeiger"

## Description

La présente invention a trait aux dispositifs parafoudres destinés à la protection des lignes électriques, tout particulièrement des lignes aériennes à moyenne tension.

On sait que les dispositifs du genre en question comprennent généralement un corps isolant pourvu de deux capsules de connexion respectivement reliées à la ligne électrique à protéger et à la terre. Ce corps renferme un élément qui en fonctionnement normal assure l'isolation réciproque des deux capsules susmentionnées, tout en étant susceptible de devenir momentanément conducteur sous l'effet d'une brusque élévation de la tension due à la chute de la foudre sur la ligne, étant observé que ledit élément doit redevenir parfaitement isolant une fois l'onde de choc haute tension ainsi évacuée.

Or il arrive que ce retour à l'état isolant s'effectue dans de mauvaises conditions, par suite notamment d'un endommagement de l'élément d'isolation, auquel cas il y a apparition d'un courant dit "de suite" qui constitue en fait un court-circuit sur la ligne électrique envisagée. Comme cette dernière comporte le plus souvent un grand nombre de parafoudres, il est difficile en pratique de déterminer quel est le dispositif qui donne lieu au courant de "suite" et au court-circuit.

C'est à cet inconvénient qu'entend remédier la présente invention, laquelle a pour objet un indicateur destiné à être incorporé aux dispositifs classiques en vue de signaler de manière parfaitement apparente la mise en court-circuit éventuelle du parafoudre auquel ledit indicateur est associé.

L'indicateur suivant l'invention est principalement remarquable en ce qu'il comprend une bande rectiligne qui est réalisée en une matière élastiquement déformable de façon à pouvoir être rabattue et éclipsée moyennant déformation contre le parafoudre et dont l'une des extrémités est rendue solidaire de celui-ci tandis que l'extrémité opposée est retenue en place à l'aide d'un mécanisme de verrou placé sous la dépendance de moyens électriques de libération actionnés dès l'apparition d'un courant de "suite" à travers le parafoudre envisagé.

On conçoit que la bande de signalisation est pratiquement invisible aussi longtemps qu'elle est maintenue à l'état rabattu contre le corps du parafoudre, alors que dès que le mécanisme de verrou l'a libérée, ladite bande se déploie brusquement en constituant une sorte de drapeau qui fait latéralement saillie sur le corps précité et qui peut de ce fait être très aisément détecté.

Le dessin annexé, donné à titre d'exemple, permettra de mieux comprendre l'invention, les caractéristiques qu'elle présente et les avantages qu'elle est susceptible de procurer :
Fig. 1 est une vue en perspective représentant un indicateur suivant l'invention monté sur le corps d'un parafoudre de type connu.
Fig. 2 est une coupe axiale de la partie inférieure du parafoudre et de l'indicateur qui lui est incorporé.
Fig. 3 montre à plus grande échelle l'agencement de cet indicateur.
Fig. 4 est le schéma du branchement électrique correspondant.
Fig. 5 illustre une variante de réalisation de fig. 3.
Fig. 6 est une coupe axiale analogue à celle de fig. 2, mais correspondant à un autre mode de mise en oeuvre de l'invention.
Fig. 7 représente le schéma de branchement correspondant à fig. 6.

En fig. 1 la référence 1 désigne l'électrode ou capsule de connexion prévue à la base du corps isolant 2 d'un parafoudre quelconque, que pour fixer les idées on supposera être du type de celui décrit dans la demande de brevet FR-A-26 00 834 publiée le 31 décembre 1987 au nom de la Demanderesse. La partie inférieure de l'élément d'isolation 3 (fig. 2) de ce parafoudre est reliée par un ressort 4 à un disque métallique 5, lequel est lui-même relié à la capsule 1 à travers l'indicateur qui fait l'objet de la présente invention.

Cet indicateur comprend en premier lieu une bande rectiligne 6 en une matière élastiquement déformable, par exemple en acier à ressort. L'une des extrémités de cette bande 6 est fixée à demeure à la capsule 1 par un rivet 7, tandis que l'extrémité opposée, pourvue d'un goujon de retenue 8, coopère avec un mécanisme de verrou de façon à ce que ladite bande 6 soit susceptible d'être maintenue à l'état rabattu et éclipsé contre ladite capsule 1.

Dans la forme de réalisation suivant fig. 2, ce mécanisme de verrou comprend un fil fusible 9 en forme d'épingle, dont la partie centrale est attachée à la queue profilée du goujon 8, lequel traverse un trou de la capsule 1 pour coulisser axialement dans une ouverture 10a d'une entretoise isolante 10 maintenue entre le disque 5 et le fond de la capsule 1 précitée.

Comme montré en détail en fig. 3 et 4, les extrémités du fil fusible 9 se raccordent à un filtre formé par deux bobinages 11 et 12 branchés en parallèle entre le disque 5 et la capsule de connexion 1.

Le bobinage 11 est réalisé sur un support 13 de façon à présenter deux enroulements superposés 11a et 11b dont les spires sont inversées afin d'annuler le champ magnétique engendré et d'obtenir de la sorte une bobine aselfique formant résistance. Le bobinage 12 est effectué sur un support 14 établi à un diamètre intérieur plus important, de façon à entourer l'un ou l'autre des enroulements 11a et 11b et à obtenir en tout état de cause une bobine selfique.

Sur le plan structurel il convient d'observer que l'ensemble du filtre ci-dessus décrit est réalisé à l'aide d'un fil continu dont une extrémité, raccordée à l'extrémité correspondante du fil fusible 9, présente une large boucle 15 qui est engagée dans deux entailles 10b pratiquées dans un épaulement supérieur 10c de l'entretoise isolante 10, lequel épaulement 10c est destiné à former appui pour le disque métalique 5 sus-décrit. On conçoit que si l'on prend soin d'établir les entailles 10b à une profondeur légèrement inférieure au diamètre du fil de la boucle 15, lors du montage de l'ensemble ce fil va être écrasé entre le fond desdites entailles et la face inférieure du disque 5, si bien qu'on obtient une connexion efficace sans autre moyen particulier.

De la même manière l'extrémité du fil qui sort de l'enroulement inférieur 11b du bobinage aselfique 11 forme une large boucle 16 qui est elle-même engagée dans deux entailles 10d pratiquées dans le bord inférieur de l'entretoise isolante 10, ceci afin d'assurer la jonction automatique de la sortie du filtre avec la capsule 1 liée à la terre.

L'extrémité libre de la boucle inférieure 16 pénètre sur le support 14 à grand diamètre pour constituer le bobinage 12 dont l'extrémité de sortie est liée à l'extrémité libre du fil fusible 9, lequel se trouve ainsi branché en série avec ledit bobinage 12.

En ce qui concerne la réalisation pratique du bobinage aselfique, on peut avoir recours à la variante d'exécution illustrée en fig. 5 suivant laquelle on prévoit un enroulement unique 111 avec toutes les spires dirigées dans le même sens, étant toutefois entendu que le bobinage est effectué à double (boucle centrale référencée 111ʹ) de façon à ce que le courant circule en sens inverses dans deux spires adjacentes. Dans ces conditions l'annulation du champ magnétique est ici obtenue dans de meilleurs conditions que dans le cas de fig. 3. Le bobinage selfique 12 est réalisé sur un support extérieur 14, de la même manière qu'en fig. 3.

Le fonctionnement du filtre 11-12 ou 111-12 associé au fil fusible ressort des explications qui précédent et se comprend aisément.

Lorsque la ligne électrique aérienne à laquelle le parafoudre envisagé est associé est sous tension normale, l'élément d'isolation 3 fonctionne de manière parfaite et s'oppose à toute liaison entre la ligne aérienne et la terre.

Quand par contre la foudre tombe sur cette ligne aérienne en déterminant une brusque élévation de l'intensité, le bobinage selfique 12 assure de manière instantanée le blocage du très fort $\frac{\text{dI}}{\text{dt}}$, de telle sorte que le courant à très haute tension ne peut passer ni à travers ledit bobinage, ni à travers le fil fusible 9 branché en série avec celui-ci et qui continue de ce fait à retenir efficacement le goujon 8 et la bande 6. En conséquence ce courant est obligé de s'écouler à la terre à travers la résistance formée par la bobine aselfique 11 ou 111, en permettant, après évacuation, à l'élément d'isolation 3 de revenir à son état initial pour lequel il s'oppose à tout passage de courant.

Si par contre, par suite d'un endommagement ou du vieillissement de l'élément d'isolation 3, ce dernier laisse passer un courant de "suite" qui provoque évidemment un court-circuit sur la ligne aérienne protégée et la disjonction de celle-ci hors du réseau, il y a lieu de repérer celui, parmi les différents parafoudres posés sur cette ligne, qui est siège de ce courant de "suite".

Or on conçoit sans peine que par suite de son caractère aselfique la bobine 11 ou 111 interdit ou tout au moins freine le passage du courant de "suite" à 50 Hertz, si bien que ce courant est obligé de passer à travers la bobine 12 et le fil fusible 9 branché en série avec celle-ci. Comme ce fil fusible est établi de manière à fondre sous ce courant, il libère en conséquence le goujon 8. Du fait de sa résistance élastique à la déformation, l'extrémìté de la bande 6 est elle-même libérée, de telle sorte qu'elle reprend brusquement sa position rectiligne initiale, en faisant ainsi saillie latéralement par rapport au corps 1 du parafoudre, à la manière d'un drapeau de signalisation (position indiquée en tracé interrompu en 6ʹ en fig. 1).

Un tel drapeau est susceptible d'être aisément détecté, surtout si l'on a pris soin de colorer en rouge vif ou en jaune lumineux la face de la bande 6 qui est normalement appliquée contre la capsule 1. Le fil fusible 9 peut bien entendu être remplacé en vue de la remise en état de l'indicateur, après réparation du parafoudre lui-même.

Fig. 6 et 7 illustrent un autre mode de mise en oeuvre de l'invention, suivant lequel le support 13 du bobinage aselfique 11 ou 111 est agencé pour recevoir à coulissement un noyau mobile 17 analogue à celui d'un électro-aimant et propre à former mécanisme de verrou en coopération avec une gachette 18. L'extrémité inférieure de ce noyau est au contact de la partie déformable 18a de la gachette 18 précitée, qui prend appui contre la face intérieure de la capsule de connexion 1. La gachette 18 se prolonge verticalement en 18b au-delà de la partie déformable 18a, pour présenter une partie terminale en forme de fourche ouverte vers le haut, à l'intérieur de laquelle est introduite la gorge de la queue profilée du goujon de retenue 8 associé à la bande 6.

Le fonctionnement général de cette forme de réalisation est identique à celui exposé ci-dessus en référence à fig. 2 à 5, à la seule différence près du mécanisme de verrou constitué par le noyau 17 de la gachette 18. Cette dernière retient le goujon 8 à la position verrouillée, jusqu'à ce que sous l'effet du passage du courant de "suite", le noyau 17 se déplace vers le bas et que la partie déformable 18a de la gachette 18 se déforme sous la pression que le noyau 17 exerce sur elle (tracé en trait interrompu de fig. 6). Le déplacement vers le bas des parties 18a et 18b de la gachette libère le goujon 8 de la fourche terminale de retenue, si bien que la bande de signalisation se déploye latéalement à la manière illustrée en 6ʹ en fig. 1.

On conçoit que l'invention englobe les parafoudres équipés d'un in dicateur de signalisation de mise en court-circuit du type sus-décrit.

## Revendications

1. Indicateur pour la signalisation de la mise en court-circuit d'un parafoudre ce parafoudre comprenant un élément d'isolation (3) qui sépare normalement les deux électrodes ou capsules de connexion tout en étant susceptible de devenir conducteur pour évacuer vers la terre le courant à très haute tension de la foudre, et de revenir à l'état d'isolation une fois ce courant évacué, caractérisé en ce que l'indicateur comprend une bande rectiligne (6) qui est réalisée en une matière élastiquement déformable de façon à pouvoir être rabattue et éclipsée moyennant déformation contre le parafoudre (1-2-3) et dont l'une des extrémités est rendue solidaire de celui-ci tandis que l'extrémité opposée est retenue en place à l'aide d'un mécanisme de verrou (8-9, 8-17-18) placé sous la dépendance de moyens électriques de libération (11-12, 111-12) qui sont actionnés dès l'apparition d'un courant de suite à travers l'élément d'isolation (3) du parafoudre, la bande (6) se déployant alors latéralement à la manière d'un drapeau (6ʹ).

2. Indicateur suivant la revendication 1, caractérisé en ce que les moyens électriques de libération comprennent un filtre forme par deux bobinages dont l'un (12) est de type selfique de façon à arrêter le courant à très haute tension et de très fort $\frac{\text{dI}}{\text{dt}}$ tandis que l'autre (11, 111) est de nature aselfique afin de freiner le passage du courant de suite éventuel qui, du fait de sa faible fréquence, passe à travers le bobinage selfique (12) et actionne donc le mécanisme de verrou (8-9, 8-17-18).

3. Indicateur suivant la revendication 2, caractérisé en ce que le bobinage aselfique (11) est formé par deux enroulements (11a, 11b) présentant des pas inversés afin d'annuler le champ magnétique.

4. Indicateur suivant la revendication 2, caractérisé en ce que le bobinage aselfique (111) est formé par un enroulement unique réalisé à l'aide d'un fil double obtenu par repliage sur lui-même, de façon à ce que le courant circule dans des directions opposées dans deux spires adjacentes.

5. Indicateur suivant l'une quelconque des revendications qui précèdent, caractérisé en ce que le mécanisme de verrou comprend un goujon coulissant (8) associé à un fil fusible de retenue (9) branché en série avec le bobinage selfique (12).

6. Indicateur suivant l'une quelconque des revendications 1 à 4, caractérisé en ce que le mécanisme de verrou comprend un noyau (17) mobile à l'intérieur du bobinage selfique (12) de façon à se déplacer lorsque celui-ci est parcourru par le courant de suite et à venir ainsi porter contre une gachette déformable (18) qui assure la retenue du goujon coulissant (8) associé à l'extrémité libre de la bande de signalisation (6).

7. Indicateur suivant l'une quelconque des revendications 2 à 6, caractérisé en ce que les deux bobines (11-12, 111-12) sont réalisées à l'aide d'un fil continu qui est pourvu de deux boucles de branchement (15, 16) dont chacune est engagée dans deux entailles (10b, 10d) pratiquées dans l'un ou l'autre des bords d'une entretoise isolante (10) maintenue appliquée contre des pièces métalliques de jonction (5), la profondeur des entailles précitées étant légèrement inférieure au diamètre du fil des boucles (15, 16) de façon à ce que celui-ci soit écrasé lors du montage des pièces sus-indiquées, en établissant de la sorte la jonction.

8. Parafoudre pour lignes électriques, caractérisé en ce qu'il incorpore un indicateur suivant l'une quelconque des revendications 1 à 7.

## Claims

1. Indicator for signalling the short-circuiting of a lightning arrester, this lightning arrester comprising an insulating element (3) which normally separates the two connection electrodes or capsules, while being capable of becoming a conductor to discharge to the earth the very high-voltage current of the lightning, and of returning to the insulating state once this current has been discharged, characterised in that the indicator comprises a rectilinear strip (6) which is made of an elastically deformable material so as to be able to be folded down and eclipsed with deformation against the lightning arrester (1-2-3) and one of the ends of which is made integral therewith while the opposite end is kept in place with the aid of a locking mechanism (8-9, 8-17-18) controlled by electric release means (11-12, 111-12) which are activated as soon as a following current appears across the insulating element (3) of the lightning arrester, the strip (6) then unfolding laterally in the manner of a flag (6').

2. Indicator according to Claim 1, characterised in that the electric release means comprise a filter formed by two windings, one (12) of which is of the inductive type in order to arrest the very high-voltage current of very strong $\frac{\text{dI}}{\text{dt}}$, while the other (11, 111) is of the noninductive type in order to slow down the passage of any possible following current which, due to its low frequency, passes across the inductive winding (12) and thus activates the locking mechanism (8-9, 8-17-18).

3. Indicator according to Claim 2, characterised in that the noninductive winding (11) is formed by two coils (11a, 11b) having opposite pitches in order to cancel out the magnetic field.

4. Indicator according to Claim 2, characterised in that the noninductive winding (111) is formed by a single coil made using a double wire which is obtained by folding it over on itself, in such a manner that the current travels in opposite directions in two adjacent turns.

5. Indicator according to any one of the preceding Claims, characterised in that the locking mechanism comprises a sliding pin (8) associated with a fusible retaining wire (9) connected in series with the inductive winding (12).

6. Indicator according to any one of Claims 1 to 4, characterised in that the locking mechanism comprises a core (17) which is movable in the interior of the inductive winding (12) in such a manner as to be displaced when the following current runs through said winding and thus to come to bear against a deformable trigger (18) which retains the sliding pin (8) associated with the free end of the indicator strip (6).

7. Indicator according to any one of Claims 2 to 6, characterised in that the two windings (11-12, 111-12) are made with the aid of a continuous wire which is provided with two connection loops (15, 16), each of which is engaged in two notches (10b, 10d) made in one or the other of the edges of an insulating distance sleeve (10) which is kept pressed against the metallic junction pieces (5), the depth of the afore-mentioned notches being slightly less than the diameter of the wire of the loops (15, 16) so that said wire is crushed when the above-mentioned pieces are assembled, thus producing the junction.

8. Lighting arrester for electric lines, characterised in that it incorporates an indicator according to any one of Claims 1 to 7.

## Patentansprüche

1. Anzeiger zum Melden eines Kurzschlusses in einer Blitzschutzvorrichtung, wobei diese Blitzschutzvorrichtung einen Isolierkörper (3) umfasst, der normalerweise die zwei Anschlußelektroden oder -kapseln trennt, der leitend wird, um den Hochspannungsstrom eines Blitzes zur Erde abzuleiten, und der wieder isolierend wird, wenn der Strom abgeleitet ist, **dadurch gekennzeichnet,** daß der Anzeiger aus einem geradlinigen Streifen (6) aus einem elastisch verformbaren Material besteht, der umgebogen und unter Verformung an die Blitzschutzvorrichtung (1-2-3) angelegt werden kann, wobei dessen eines Ende mit dieser fest verbunden ist, während das andere, entgegengesetzte Ende mit Hilfe einer Sperre (8-9, 8-17-18) gehalten ist, die, mit elektrisch betätigbaren Auslösemitteln (11-12, 111-12) versehen, beim Auftreten eines den Isolierkörper (3) überbrückenden Stromstoßes ausgelöst wird, worauf der Streifen (6) sich seitlich in Art einer Flagge (6') entfaltet.

2. Anzeiger nach Anspruch 1, **dadurch gekennzeichnet,** daß die elektrisch betätigbaren Auslösemittel ein durch zwei Spulen gebildetes Filter umfassen, von denen die eine Spule (12) eine Selbstinduktion aufweist, um Hochspannungs- und Starkstrom mit großen dI/dt zu schwächen, während die andere (11, 111) Spule ohne Selbstinduktion ausgebildet ist, um den Durchfluß eventueller Stromstöße, die, wegen ihrer niedrigen Frequenz, die Selbstinduktionsspule (12) passieren und so den Sperrmechanismus (8-9, 8-17-18) betätigen, zu drosseln.

3. Anzeiger nach Anspruch 2, **dadurch gekennzeichnet,** daß die selbstinduktionslose Spule (11) durch zwei einander entgegengesetzte, das Magnetfeld unterdrückende Wicklungen (11a, 11b) gebildet ist.

4. Anzeiger nach Anspruch 2, **dadurch gekennzeichnet,** daß die selbstinduktionslose Spule (111) eine einzige Wicklung eines doppelten, auf sich selbst zurückgefalteten Drahtes aufweist, so daß der Strom in zwei benachbarten Windungen in entgegengesetzter Richtung fließt.

5. Anzeiger nach einem der vorangehenden Ansprüche, **dadurch gekennzeichnet,** daß die Sperre einen verschieblichen Stift (8) aufweist, der mit einem mit der Selbstinduktionsspule (12) in Reihe geschalteten, schmelzbaren Rückhaltedraht (9) gehalten ist.

6. Anzeiger nach einem der Ansprüche 1 bis 4, **dadurch gekennzeichnet,** daß die Sperre in der Selbstinduktionsspule (12) einen beweglichen Kern (17) aufweist, der bei Durchgang eines Stromstoßes gegen einen verschwenkbaren Hebel (18) stößt, der seinerseits einen mit dem freien äußeren Ende des Streifens (6) verbundenen, verschieblichen Stift (8) zurückhält.

7. Anzeiger nach einem der Ansprüche 2 bis 6, **dadurch gekennzeichnet,** daß die zwei Spulen (11-12, 111-12) mit einem durchgehenden Draht gewickelt sind, der mit zwei Anschlußschlaufen (15, 16) versehen ist, deren jede in zwei Einschnitte (10b, 10d) in jeden der beiden Ränder einer isolierenden Abstandshülse (10) eingelegt sind, wobei die Abstandshülse gegen eine metallische Kontaktplatte (5) angedrückt gehalten ist, und wobei die Tiefe der vorgenannten Einschnitte etwas geringer ist, als der Durchmesser des Drahtes der Schlaufen (15, 16) ist, damit dieser bei der Montage der vorgenannten Teile so gequetscht wird, daß die Verbindung herstellt wird.

8. Blitzschutz für elektrische Leitungen, **dadurch gekennzeichnet,** daß er einen Anzeiger nach einem der Ansprüche 1 bis 7 beinhaltet.
